# FASCICULE DE BREVET EUROPEEN

(11) **EP 1 373 988 B1**
(45) Date de publication et mention de la délivrance du brevet: **09.05.2012**
(21) Numéro de dépôt: 01927810.0
(22) Date de dépôt: 21.03.2001
(51) Int. Cl.: G04B 19/25, G04B 27/04

(54) **DISPOSITIF DE REGLAGE D'UN INDICATEUR HORAIRE**
EINSTELLEINRICHTUNG FÜR EINEN ZEITANZEIGER
DEVICE FOR ADJUSTING A TIME INDICATOR

(43) Date de publication de la demande: 02.01.2004
(73) Titulaire: Glashütter Uhrenbetrieb GmbH, 01768 Glashütte/Sachsen (DE)
(72) Inventeur: SCHMIEDCHEN, Christian, 01744 Reichstädt (DE); SCHNEIDER, Mathias, 78655 Dunningen (DE); STREUBEL, Patrick, 01809 Heidenau (DE)
(74) Mandataire: Ravenel, Thierry Gérard Louis
(86) Numéro de dépôt international: PCT/EP2001/003435
(87) Numéro de publication internationale: WO 2002/077721

(56) Documents cités:
- CH-A4- 224 772
- FR-A- 2 283 477
- FR-A- 2 444 963
- US-A- 5 384 755

## Description

La présente invention est relative à un dispositif de réglage d'un indicateur horaire comportant un train d'engrenage dont la chaîne cinématique comprend un pignon baladeur entraîné par un mobile menant ce pignon baladeur entraînant un mobile mené quand le mobile menant tourne dans un premier sens et se déconnectant dudit mobile mené quand ledit mobile menant tourne dans un second sens, opposé au premier, pour interrompre ladite chaîne cinématique.

Un tel dispositif est connu. Il équipe par exemple une montre affichant à la fois le quantième et le jour de la semaine telle que décrite dans le document FR-A-2 283 477. Dans cette montre, la mise à la date et au jour de la semaine s'effectue au moyen d'une tige coiffée d'une couronne. Quand on tire la tige dans une première position et qu'on tourne la couronne dans un premier sens, on corrige la date. A partir de la même position tirée, on corrige le jour de la semaine en tournant la couronne dans un second sens, opposé au premier. Ces fonctions sont obtenues au moyen d'un pignon baladeur engrenant sur la tige et entraînant soit l'anneau de quantième, soit le disque des jours suivant le sens de rotation de la couronne.

Si le dispositif décrit ci-dessus donne entière satisfaction pour les fonctions évoquées, il présente un inconvénient majeur s'il s'agit de la mettre en oeuvre dans une montre comportant par exemple un quantième et un temporisateur, ce dernier permettant le comptage à rebours et l'affichage sur un cadran d'un intervalle de temps prédéterminé. En effet, en passant de la mise à la date du quantième à la mise au temps souhaité du temporisateur, ou vice-versa, on dérange ou dérègle le temps affiché par le temporisateur, ce dérangement étant provoqué par le pignon baladeur qui n'est pas introduit ou retiré du mobile qu'il entraîne selon une direction appropriée.

Pour pallier cet inconvénient, le dispositif de l'invention, en plus qu'il satisfait à ce qui est décrit au premier paragraphe ci-dessus, est original et remarquable en ce que l'arbre que comporte le pignon baladeur est engagé dans une rainure présentant des première et seconde portions finales, au moins la première portion finale de cette rainure étant dirigée radialement au mobile mené par le pignon baladeur.

L'invention va être expliquée maintenant en détail ci-dessous par un mode d'exécution donné en exemple, cette exécution étant illustrée par les dessins annexés parmi lesquels :
- la figure 1 est une vue en plan de la pièce d'horlogerie contenant l'invention;
- la figure 2 est une vue en plan du dispositif de réglage selon l'invention, ce dispositif montrant un pignon baladeur en prise dans une chaîne cinématique;
- la figure 3 est une vue en plan du dispositif de réglage selon l'invention, ce dispositif montrant un pignon baladeur déconnecté d'une chaîne cinématique;
- la figure 4 est un agrandissement de la figure 2 dans lequel n'ont été conservés que les éléments propres à bien comprendre l'invention, et
- la figure 5 est une coupe du dispositif de réglage selon l'invention.

La figure 1 est une vue en plan de la pièce d'horlogerie 10 contenant l'invention. Cette pièce comporte des aiguilles de garde-temps, soit une aiguille d'heure 30, une aiguille de minute 31 et une aiguille de petite seconde 32. Un calendrier à grand guichet 33 complète le garde-temps. La pièce d'horlogerie prise ici en exemple comporte encore une fonction chronographe avec une aiguille de seconde 34 et un compteur de minute 11. La mise en marche puis l'arrêt de l'aiguille 34 et du compteur 11 sont réalisés au moyen d'un premier poussoir 35, tandis qu'un deuxième poussoir 36 permet la mise à zéro des indicateurs 34 et 11. Une couronne 37 permet, suivant des positions axiales auxquelles elle est amenée, de remonter la pièce d'horlogerie, de mettre le calendrier au jour et de mettre à l'heure les aiguilles du garde-temps.

Dans la pièce d'horlogerie prise en exemple, le compteur de minute 11 est également utilisé comme temporisateur ou compteur à rebours 11, la mise au temps de la période à décompter étant confiée à la couronne 37. Le démarrage du temporisateur et le remontage d'un barillet de sonnerie actionnant une sonnerie indiquant la fin du comptage à rebours sont effectués en pressant sur un troisième poussoir 38. Comme le montrent toutes les figures annexées, le compteur-temporisateur 11 comporte un cadran 13 contenant trois échelles concentriques de dix minutes chacune et parcourues chacune par une aiguille de largeur différente 19, 20 et 21.

Comme le montrent les figures 2 à 5, le dispositif de réglage d'un indicateur horaire - ici le temporisateur 11 - comporte un train d'engrenages 1 dont la chaîne cinématique comprend un pignon baladeur 2 entraîné par un mobile menant 3. Le pignon baladeur entraîne un mobile mené 4 quand le mobile menant 3 tourne dans un premier sens A. Cette situation est montrée en figure 2. A l'inverse, la figure 3 montre que lorsque le mobile menant 3 tourne dans un second sens B, opposé au premier, le pignon baladeur 2 se déconnecte du mobile mené 4. La chaîne cinématique est alors interrompue.

Pour bien comprendre l'invention on se reportera maintenant à la figure 4. On voit bien ici que le pignon baladeur 2 comporte un arbre 6 engagé dans une rainure 7 pratiquée par exemple dans la platine ou dans un pont de la pièce d'horlogerie. Cette rainure 7 présente des première et seconde portions finales 9 et 12, l'invention résidant dans le fait qu'au moins la première portion finale 9 de la rainure 7 est dirigée radialement (référence R) au mobile mené 4.

La figure 4 fait bien comprendre que lorsque le pignon baladeur 2 s'engage ou se désengage du mobile mené 4, il est contraint de suivre la première portion 9 de la rainure 7, cette portion étant dirigée vers le centre du mobile mené 4. Ainsi, en quittant la denture 14 du mobile mené 4, le pignon baladeur 2 ne change en rien la position angulaire dudit mobile mené et donc ne perturbe en rien la valeur de temps introduite dans le temporisateur 11 qui se trouve en fin de la chaîne cinématique.

L'examen de la figure 4 fera comprendre aussi que la largeur de la première portion finale 9 de la rainure 7 ou, en d'autres termes, la longueur L du chemin parcouru par l'arbre 6 du baladeur 2 dans ladite première portion finale 9 doit être sensiblement supérieure à la hauteur h des dents 14 du mobile mené 4, ceci pour permettre au pignon baladeur de se dégager complètement dudit mobile mené.

On a déjà mentionné plus haut que l'indicateur horaire considéré ici est un temporisateur 11 permettant le comptage à rebours et l'affichage sur un cadran 13 d'un intervalle de temps prédéterminé. Les figures montrent que le dispositif de réglage de ce temporisateur comprend une tige 15 coiffée par une couronne 37 pouvant être actionnée manuellement, un ensemble formé d'un pignon coulant 16, d'une tirette 7 et d'une bascule 18 liés à la tige 15, et un train d'engrenages 1 aboutissant audit temporisateur constitué de la roue des minutes 8. Le train d'engrenages 1 est susceptible d'être entraîné par le pignon coulant 16 lorsque la tige 15 se trouve tirée dans une position axiale déterminée (dans cet exemple : première position tirée).

Les figures 2 et 3 montrent le mécanisme lié à la tige 15. On y trouve de façon classique la tirette 17 qui pivote en 40. La première extrémité de la tirette est engagée par un pion 42 dans une rainure 41 de la tige 15. La seconde extrémité de la tirette commande la bascule 18, elle-même engagée dans une rainure 43 du pignon coulant 16. La position de la tirette 17 est assurée par un ressort-sautoir 44. Le mécanisme est complété par une seconde bascule 45 qui est commandée par la tirette 17 et pivote en 46, cette seconde bascule 46 portant le mobile menant 3.

Les mêmes figures 2 et 3 ainsi que la coupe de la figure 5 montrent de quels éléments est composé le train d'engrenages 1. Le pignon coulant 16 entraîne le pignon menant 3 qui entraîne à son tour le pignon baladeur 2. Lorsque la tige tourne dans le sens E (voir figure 2), le pignon baladeur 2 entraîne le mobile mené 4 qui est composé, comme on le voit sur la figure 5, de deux roues 47 et 48 montées coaxialement et solidaires l'une de l'autre. La roue 48 engrène une roue 49 montée solidaire et coaxiale à une roue 50 qui entraîne finalement la roue des minutes 8 qui constitue le temporisateur 11.

On a vu ci-dessus que le mobile mené 4 comprend une roue 47 engrenant avec le pignon baladeur 2 (voir particulièrement la figure 4). Dans la pièce d'horlogerie prise ici en exemple, on voit que deux dents 14 de la roue 47 sont embrassées par un seul espace entre-dent du pignon baladeur 2 et que les dents 14 de la roue 47 ont un profil particulier. Cet arrangement permet une introduction en douceur du pignon baladeur 2 dans la roue 47. On comprendra aussi que ce profil particulier évite l'arqueboutement des dents 14 sur la denture du pignon baladeur 2 quand ce dernier pénètre dans la roue 47.

La description du dispositif de réglage donnée plus haut permet maintenant d'expliquer le fonctionnement dudit dispositif.

Lorsque la tige 15 est tirée dans une position axiale déterminée (il s'agit ici de la première position tirée) et que la couronne 37 est tournée dans un premier sens (soit le sens E ou sens horaire comme le montre la figure 2), le pignon baladeur 2 vient en prise avec le mobile mené 4 et plus précisément la roue 47 de ce mobile 4. L'arbre 6 du pignon baladeur 2 se positionne alors au fond de la première portion 9 de la rainure 7 dans laquelle il s'est déplacé. A partir de ce moment, et si on continue à tourner la couronne 37 dans le même sens E, on entraîne la roue des minutes 8 du temporisateur 11 dans le sens de la flèche M ce qui permet de choisir l'intervalle de temps désiré. Une fois cet intervalle de temps choisi, on presse sur le poussoir 38 (voir figure 1) pour armer simultanément un barillet qui fera retentir une sonnerie à la fin du comptage à rebours.

On remarquera ici que le mécanisme montré à la figure 2 est vu sous la pièce d'horlogerie, ce qui explique que la direction de la flèche M se trouve être l'inverse du sens de décomptage montré en figure 1 où la pièce d'horlogerie est vue de dessus.

Lorsque la tige 15 est tirée dans la même position axiale que celle établie ci-dessus et que la couronne 37 est tournée dans un second sens (soit le sens F ou sens antihoraire comme le montre la figure 3), le pignon baladeur 2 se déconnecte du mobile mené 4 et plus précisément de la roue 47 de ce mobile 4. L'arbre 6 du pignon baladeur 2 se positionne alors au fond de la seconde portion 12 de la rainure 7 dans laquelle il s'est déplacé. A partir de ce moment et si on continue à tourner la couronne 37 dans le même sens F, on entraîne le pignon baladeur 2 dans le sens de la flèche N ce qui permet la mise à la date d'un quantième 33 (voir figure 1). A cet effet, le pignon baladeur 2 porte une étoile (voir aussi figure 5). Cette étoile est en prise avec un mécanisme de calendrier (non représenté ici).

Les figures 2, 3 et 4 montrent que la bascule 18 porte ou est prolongée par un crochet 22. Ce crochet est susceptible d'entraîner rapidement l'arbre 6 du pignon baladeur 2 au fond de la seconde portion finale 12 de la rainure 7. En effet, quand la tige 15 se trouve poussée dans une position permettant le remontage de la pièce d'horlogerie, le pignon coulant 16 se déplace dans le sens de la flèche G montrée en figure 4, ce qui entraîne la bascule 18 et le crochet 22 dans la même direction. Le crochet 22 vient en appui sur l'arbre 6 et entraîne rapidement cet arbre et le baladeur 2 qui lui est lié d'abord le long de la première portion 9 puis de la seconde portion 12 de la rainure 7. Le pignon baladeur 2 est ainsi dégagé rapidement de la roue menée 47 ce qui évite ainsi tout déréglage sur la chaîne du temporisateur, ce déréglage pouvant intervenir du fait que le baladeur est laissé libre.

## Revendications

1. Dispositif de réglage d'un indicateur horaire (11) d'une pièce d'horlogerie (10) comportant un train d'engrenages (1) dont la chaîne cinématique comprend un pignon baladeur (2) entraîné par un mobile menant (3), ce pignon baladeur (2) entraînant un mobile mené (4) quand le mobile menant (3) tourne dans un premier sens (A) et se déconnectant dudit mobile mené (4) quand ledit mobile menant (3) tourne dans un second sens (B), opposé au premier, pour interrompre ladite chaîne cinématique, **caractérisé par le fait que** l'arbre (6) que comporte le pignon baladeur (2) est engagé dans une rainure (7) présentant des première (9) et seconde (12) portions finales, au moins la première portion finale (9) de cette rainure (7) étant dirigée radialement (R) au mobile mené (4).

2. Dispositif selon la revendication 1, **caractérisé par le fait que** la longueur (L) de ladite portion finale (9) est sensiblement supérieure à la hauteur (h) des dents (14) dudit mobile mené (4).

3. Dispositif selon la revendication 1, **caractérisé par le fait que** l'indicateur horaire est un temporisateur (11) permettant le comptage à rebours et l'affichage sur un cadran (13) d'un intervalle de temps prédéterminé, ce dispositif de réglage comprenant une tige (15) coiffée d'une couronne (37) pouvant être actionnée manuellement et un ensemble formé d'un pignon coulant (16), d'une tirette (17) et d'une bascule (18) liés à cette tige (15), le train d'engrenages (1) étant susceptible d'être entraîné par le pignon coulant (16) lorsque la tige (15) se trouve tirée dans une position axiale déterminée, ce train d'engrenages entraînant à son tour une roue (8) des minutes constituant ledit temporisateur.

4. Dispositif selon la revendication 3, **caractérisé par le fait que** lorsque la tige (15) est tirée dans ladite position axiale déterminée et que la couronne (37) est tournée dans un premier sens (E), le pignon baladeur (2) vient en prise avec le mobile mené (4), son arbre (6) se positionnant alors au fond de la première portion (9) finale de la rainure (7) dans laquelle il s'est déplacé, la rotation de la couronne se poursuivant dans ledit premier sens (E) permettant alors l'affichage sur le cadran de l'intervalle de temps choisi.

5. Dispositif selon la revendication 3, **caractérisé par le fait que** lorsque la tige (15) est tirée dans ladite position axiale déterminée et que la couronne (37) est tournée dans un second sens (F), le pignon baladeur (2) se déconnecte du mobile mené (4), son arbre (6) se positionnant alors au fond de la seconde portion (12) finale de la rainure (7) dans laquelle il s'est déplacé, la rotation de la couronne se poursuivant dans ledit second sens permettant alors la mise à la date d'un quantième (33) équipant la pièce d'horlogerie (10).

6. Dispositif selon la revendication 3, **caractérisé par le fait que** la bascule (18) porte un crochet (22) susceptible d'entraîner rapidement l'arbre (6) du pignon baladeur (2) au fond de la seconde portion (12) finale de la rainure (7) quand la tige (15) se trouve poussée dans une position permettant le remontage de la pièce d'horlogerie (10).

## Claims

1. Device for adjusting a time indicator (11) of a timepiece (10) including a gear train (1), the kinematic chain of which includes a sliding pinion (2) driven by a driving wheel set (3), said sliding pinion (2) driving a driven wheel set (4) when the driving wheel set (3) rotates in a first direction (A) and disconnecting from said driven wheel set (4) when said driving wheel set (3) rotates in a second direction (B), opposite to the first direction, to interrupt said kinematic chain, **characterised in that** the shaft (6) that the sliding pinion (2) includes is engaged in a groove (7) having first (9) and second (12) end portions, at least the first end portion (9) of said groove (7) being directed radially (R) to the driven wheel set (4).

2. Device according to claim 1, **characterised in that** the length (L) of said end portion (9) is substantially greater than the height (h) of the teeth (14) of said driven wheel set (4).

3. Device according to claim 1, **characterised in that** the time indicator is a timer (11) for counting down and displaying on a dial (13) a predetermined time interval, said adjustment device including a stem (15) capped by a crown (37) able to be activated manually and an assembly formed of a sliding pinion (16), a pull-out piece (17) and a lever (18) connected to said stem (15), the gear train (1) being capable of being driven by the sliding pinion (16) when the stem (15) is pulled out in a determined axial position, said gear train in turn driving a minute wheel (8) forming said timer.

4. Device according to claim 3, **characterised in that** when the stem (15) is pulled out into said determined axial position and the crown (37) is rotated in a first direction (E), the sliding pinion (2) is meshed with the driven wheel set (4), its shaft (6) then being positioned at the bottom of the first end portion (9) of the groove (7) into which it is moved, the crown continuing to rotate in said first direction (E) thus allowing display of the selected time interval on the dial.

5. Device according to claim 3, **characterised in that** when the stem (15) is pulled out into said determined axial position and the crown (37) is rotated in a second direction (F), the sliding pinion (2) is disconnected from the driven wheel set (4), its shaft (6) then being positioned at the bottom of the second end portion (12) of the groove (7) into which it is moved, the crown continuing to rotate in said second direction, thus allowing a date mechanism (33) fitted to the timepiece (10) to be set.

6. Device according to claim 3, **characterised in that** the lever (18) carries a hook (22) capable of quickly driving the shaft (6) of the sliding pinion (2) to the bottom of the second end portion (12) of the groove (7) when the stem (15) is pushed into a position allowing the timepiece (10) to be rewound.

## Patentansprüche

1. Vorrichtung zum Regulieren eines Zeitanzeigers (11) eines Zeitmessgeräts (10), die ein Übersetzungsgetriebe (1) umfasst, dessen kinematische Kette einen Kupplungstrieb (2) aufweist, der von einem führenden Drehteil (3) angetrieben wird, wobei dieser Kupplungstrieb (2) einen geführten Drehteil (4) antreibt, wenn der führende Drehteil (3) in einer ersten Richtung (A) dreht, und wobei er sich vom geführten Drehteil (4) trennt, wenn der führende Drehteil (3) in einer zweiten Richtung (B), die der Ersten entgegengesetzt ist, dreht, um die kinematische Kette zu unterbrechen, **dadurch gekennzeichnet, dass** die zum Kupplungstrieb (2) gehörige Welle (6) in eine Nut (7) eindringt, die einen ersten Endabschnitt (9) und einen zweiten Endabschnitt (12) umfasst, wobei wenigstens der erste Endabschnitt (9) dieser Nut (7) radial (R) zum geführten Drehteil (4) ausgerichtet ist.

2. Vorrichtung nach Anspruch 1, **dadurch gekennzeichnet, dass** die Länge (L) des Endabschnitts (9) merklich grösser ist als die Höhe (h) der Zähne (14) des geführten Drehteils (4).

3. Vorrichtung nach Anspruch 1, **dadurch gekennzeichnet, dass** der Zeitanzeiger ein Verzögerer (11) ist, der die Rückwärtszählung und die Anzeige eines vorbestimmten Zeitabstands auf einem Zifferblatt (13) ermöglicht, wobei diese Reguliervorrichtung eine mit einer von Hand betätigbaren Krone (37) bedeckte Welle (15) und eine Einheit umfasst, die von einem Kupplungstrieb (16), von einem Stellhebel (17) und von einer Wippe (18) gebildet ist, die mit dieser Welle (15) verbunden sind, wobei das Übersetzungsgetriebe (1) vom Kupplungstrieb (16) angetrieben werden kann, wenn die Welle (15) in einer bestimmten axialen Position herausgezogen ist, wobei dieses Übersetzungsgetriebe seinerseits ein Minutenrad (8) antreibt, das den Verzögerer bildet.

4. Vorrichtung nach Anspruch 3, **dadurch gekennzeichnet, dass** der Kupplungstrieb (2) dann, wenn die Welle (15) in der bestimmten axialen Position herausgezogen ist und wenn die Krone (37) in einer ersten Richtung (E) gedreht wird, in den geführten Drehteil (4) eingreift, wobei sich seine Welle (6) dann am Ende des ersten Endabschnitts (9) der Nut (7), in der er sich verlagert hat, positioniert, wobei die Drehbewegung der Krone in der ersten Richtung (E) fortgesetzt wird, was dann die Anzeige des gewählten Zeitabstands auf dem Zifferblatt ermöglicht.

5. Vorrichtung nach Anspruch 3, **dadurch gekennzeichnet, dass** sich der Kupplungstrieb (2) dann, wenn die Welle (15) in der bestimmten axialen Position herausgezogen ist und wenn die Krone (37) in einer zweiten Richtung (F) gedreht wird, vom geführten Drehteil (4) trennt, wobei sich seine Welle (6) dann am Ende des zweiten Endabschnitts (12) der Nut (7), in der er sich verlagert hat, positioniert, wobei die Drehbewegung der Krone in der zweiten Richtung fortgesetzt wird, was dann die Datumsstellung eines das Zeitmessgerät (10) ausrüstenden Datums (33) ermöglicht.

6. Vorrichtung nach Anspruch 3, **dadurch gekennzeichnet, dass** die Wippe (18) einen Haken (22) trägt, der die Welle (6) des Kupplungstriebs (2) schnell bis zum Ende des zweiten Endabschnitts (12) der Nut (7) antreiben kann, wenn die Welle (15) in einer Position eingedrückt ist, die das Aufziehen des Zeitmessgeräts (10) ermöglicht.
